# EUROPÄISCHE PATENTSCHRIFT

(11) **EP 0 100 532 B1**
(45) Veröffentlichungstag und Bekanntmachung des Hinweises auf die Patenterteilung: **28.09.1988**
(21) Anmeldenummer: 83107456.2
(22) Anmeldetag: 28.07.1983
(51) Int. Cl.: F01K 7/30, F01K 13/02

(54) **Verfahren und Einrichtung zur Leistungsregelung an einem Kraftwerksblock**
Power plant control method
Procédé et dispositif pour la régulation de la puissance d'une centrale

(30) Priorität: 03.08.1982 DE 3228996
(43) Veröffentlichungstag der Anmeldung: 15.02.1984
(73) Patentinhaber: SIEMENS AKTIENGESELLSCHAFT, 80333 München (DE)
(72) Erfinder: Kallina, Günter, Dr., D-7500 Karlsruhe 1 (DE)

(56) Entgegenhaltungen:
- CH-A- 462 201
- DE-A- 942 514
- FR-A- 2 308 136
- REVUE TECHNIQUE SULZER, Band 57, Januar 1975, Seiten 57-64, WINTERTHUR, F. LÄUBLI et al.: "Dynamique de la chaudière monotubulaire de 430 t/h de la troisième tranche à charbon et mazout de la centrale de Naantali (FINLANDE)".

## Beschreibung

Die Erfindung bezieht sich auf ein Verfahren und eine Einrichtung zur Leistungsregelung an einem aus Zwangsdurchlauf-Dampferzeuger, Dampfturbine und Generator bestehenden Kraftswerksblock gemäß der Oberbegriffe der Ansprüche 1 und 2.

In der DE-C-942 514 ist eine derartige Regelung für Dampfkraftmaschinen beschrieben, sie weist zwei Regelkreise auf, und zwar einen Leistungsregelkreis mit der abgegebenen Generatorleistung als Führungsgröße und der dem Dampferzeuger zugeführten Primärenergie als Stellgröße und einen Druckregelkreis, der den Dampfdruck vor der Turbine bzw. am Ausgang des Dampferzeugers auf einem vorgegebenen Sollwert hält, indem er über ein Stellventil in dem Dampfdurchsatz der Turbine eingreift.

Da die Regelstrecke insbesondere bei kohlebeheizten Dampferzeugern sehr träge ist, kann bei schnellen Lastwechseln in dem vom Generator gespeisten Netz die Erzeugung elektrischer Energie nichtschnell genug den Anferderungen folgen.

Um dem zu begegnen, ist bei der bekannten Regelung eine zusätzliche Aufschaltung einer aus der Stellgröße des Leistungsregelkreises abgeleiteten Korrekturgröße für die Führungsgröße des Druckregelkreises vorgesehen. Diese in allgemeiner Form beschriebene Einrichtung läßt jedoch nur eine Grobanpassung zu.

Es besteht demgemäß die Aufgabe, das bekannte Regelungssystem so zu verbessern, daß mit dem Korrektursignal den schwierigen Betriebsbedingungen von Zwangsdurchlauf-Dampferzeugern Rechnung getragen wird.

Eine Lösung der gestellten Aufgabe wird in einem im Anspruch 1 angegebenen Verfahren gesehen. Mit dem elektrischen Modell der Regelstrecke "Dampferzeuger" läßt sich ein Korrektursignal erzeugen, welches das bei Kraftwerkblöcken mit Zwangsdurchlauf Dampferzeuger und deren spezifisch geringer Speicherkapazität besonders kritische Zusammenspiel der Blockkomponenten auch bei sprunghaften Lastwechseln besser beherrschbarmacht.

Wie Anspruch 2 lehrt, läßt sich eine Einrichtung zur Leistungsregelung, insbesondere die modellmäßige Nachbildung der Regelstrecke "Dampferzeuger" mit relativ einfachen Mitteln bewerkstelligen.

Zur Erläuterung der Erfindung ist in der Figur ein Beispiel einer erfindungsgemäßen Einrichtung dargestellt und im folgenden beschrieben.

Der Kraftwerksblock besteht aus dem Zwangsdurchlauf-Dampferzeuger 1, der Dampfturbine 2 und dem elektrischen Generator 3.

In dem Dampferzeuger 1 wird das über die Leitung 4 zugeführte Speisewasser mit Hilfe des über die Leitung 5 zugeführten Brennstoff- bzw. Brennstoff-Luftgemischs verdampft und mit Druck pₗ über das Einlaßventil 6 der Dampfturbine 2 zugeführt.

Die vom Generator 3 abgegebene elektrische Leistung Pₑ,i wird in einer Vergleichsstelle 7 mit einem in dem Sollwertsteller 8 eingestellten Leistungssollwert Pₑᵢs verglichen.

Die resultierende Regeldifferenz dPₑₗ wird einem Leistungsregler 9 mit PID-Verhalten zugeführt, dessen Ausgangsgröße als Stellsignal _{YL} auf ein in die Energiezufuhr 5 eingreifendes Stellglied 10 und evtl. auf ein in den Speisewasserstrom eingreifendes Stellglied wirkt.

Parallel dazu wird das Stellglied _{YL} des Leistungsreglers 9 dem Positiveingang eines Differenzglieds 11 und dem Eingang eines Übertragungsgliedes 12 höherer Ordnung zugeführt, in welchem das Dampferzeugungsverhalten der Regelstrecke "Dampferzeuger" elektrisch nachgebildet wird. Das Ausgangssignal des Übertragungsgliedes 12 ist dem Negativeingang des Differenzgliedes 11 aufgeschaltet, dessen Ausgang mit dem Eingang eines Verzögerungsgliedes 13 erster Ordnung verbunden ist, welches das Speicherverhalten des Dampferzeugers elektrisch nachbildet.

Der das Druckkorrektursignäi pₖ führende Ausgang des Verzögerungsgliedes 13 ist mit dem Negativeingang eines zweiten Differenzgliedes 14 verbunden, an dessen Positiveingang der DruckSollwert pₛ geschaltet ist. Die auf diese Weise dynamisch korrigierte Führungsgröße wird einem Druckregler 15 mit PI-Verhalten zugeführt, seine Regelgröße ist der an einer Druckmeßstelle 16 in der Dampfleitung zur Dampfturbine 2 gemessene Druck-Istwert p,. Das Stellsignal y_{T} des Druckreglers 15 betätigt das Turbineneinlaßventil 6 und beeinflußt somit dem Dampfdurchsatz durch die Turbine.

Dieser Druckregelkreis ist schnell und unkritisch, so daß in Verbindung mit dem Leistungsregelkreis, der ebenfalls schnell und unkritisch ist, ein weitgehend verzögerungsfreies Ansprechen der Gesamtregelung des Kraftwerksblocks auf Änderungen der Führungs- bzw. Regelgröße "elektrische Leistung" erfolgt.

## Patentansprüche

1. Verfahren zur Leistungsregelung an einem aus Zwangsdurchlauf-Dampferzeuger (1), Dampfturbine (2) und Generator (3) bestehenden Kraftwerksblock, in welchem die elektrische Generatorleistung über einen Stelleingriff (10) in die Energiezufuhr des Dampferzeugers (1) und der Dampfdruck (p,) vor der Turbine (2) über einen Stelleingriff (6) in dem Dampfdurchsatz der Turbine geregelt wird, wobei einer aus der Stellgröße des Leistungsregelkreises abgeleitetes, zeitlich abklingendes Korrektursignal die Führungsgröße (pₛ) des Druckregelkreises beeinflußt, dadurch gekennzeichnet, daß das Korrektursignal erzeugt wird, indem in einer modellmäßigen elektrischen Nachbildung (12, 13) der Regelstrecke "Dampferzeuger" eine dem "Dampferzeugungsverhalten" des Dampferzeugers entsprechendes Signal in Differenz zu dem Stellsignal des Energiereglers geschaltet und das Differenzsignal dem Speicherverhalten des Dampferzeugers entsprechend verzögert wird.

2. Einrichtung zur Leistungsregelung an einem aus Zwangsdurchlauf-Dampferzeuger (1), Dampfturbine (2) und Generator (3) bestehenden Kraftwerksblock,
-mit einem Leistungsregler (9) mit PID-Verhalten, dessen Stellsignal (y_{L}) in die Energiezufuhr des Dampferzeugers (1) eingreifende Stellglieder (10) betätigt,
-mit einem Druckregler (15), dessen Stellsignal (y_{T}) auf die Turbineneinlaßventile (6) wirkt und dessen Eingängen ein am Ausgang des Dampferzeugers (1) gewonnenes Drucksignal (p_{;}) als Regelgröße und als Führungsgröße ein aus dem Drucksollwert (p₂) und einem zeitlich abklingenden, aus dem Stellsignal (y_{L}) des Leistungsreglers (9) abgeleiteten Korrektursignal (_{Pk}) gebildetes Differenzsignal zugeführt sind, gekennzeichnet durch
a) ein das Dampferzeugungsverhalten des Dampferzeugers (1) elektrisch nachbildendes Übertragungsglied (12) höherer Ordnung, dessen Eingang das Stellsignal (y_{L}) aufgeschaltet ist;
b) ein erstes Differenzglied (11), dessen Positiveingang das Stellsignal (yL) aufgeschaltet und dessen Negativeingang mit dem Ausgang des Übertragungsgliedes (12) verbunden ist;
c) ein das Speicherverhalten des Dampferzeugers (1) näherungsweise nachbildendes Verzögerungsglied (13) ersten Ordnung, dessen Eingang mit dem Ausgang des ersten Differenzglieds (11) verbunden ist:
d) ein zweites Differenzglied (14) zur Bildung der Führungsgröße für den Druckregler (15), dessen Negativeingang mit dem das Korrektursignal (pₖ) führenden Ausgang des Verzögerungsgliedes (13) verbunden ist.

## Revendications

1. Procédé pour la régulation de la puissance d'un bloc de centrale de production d'électricité, constitué d'un générateur de vapeur à circulation forcée (1), d'une turbine à vapeur (2) et d'un générateur (3), dans lequel la puissance électrique du générateur est régulée par l'intermédiaire d'un élément de réglage (10) agissant sur l'alimentation en énergie du générateur de vapeur (1) et la pression de vapeur (p,) en amont de la turbine (2) est régulée par l'intermédiaire d'un élément de réglage (6) agissant sur le débit de vapeur de la turbine, un signal de correction, dérivé de la grandeur de réglage du circuit de régulation de la puissance, et amorti dans le temps, influençant la grandeur de référence (_{Ps}) du circuit de régulation de la pression, caractérisé en ce que le signal de correction est généré, en faisant en sorte que dans une simulation électrique modélisé (12, 13) du système asservi "générateur de vapeur", un signal correspondant au "comportement en génération de vapeur" du générateur de vapeur est soustrait au signal de réglage du régulateur d'énergie et le signal différentiel est rétardé en fonction des caractéristiques d'accumulation du générateur de vapeur.

2. Dispositif pour la régulation de la puissance d'un bloc de centrale de production d'électricité constitué d'un générateur de vapeur à circulation forcée (1), d'une turbine à vapeur (2) et d'un générateur (3),
-comportant un régulateur de la puissance (9) avec un comportement-PID, dont le signal de réglage (y_{L}) agit sur un élément de réglage (10) qui pénètre dans la conduite d'alimentation en énergie du générateur de vapeur (1),
-comportant un régulateur de pression (15), dont le signal de réglage (y_{T}) agit sur la soupape d'admission de la turbine (6) et dont les entrées sont attaquées, en tant que grandeur de réglage, par un signal de pression (p,) prélevé à la sortie du générateur de vapeur (1) et, en tant que grandeur de référence, par un signal différentiel constitué à partir de la valeur de consigne de la pression (pₛ) et d'un signal de correction (pₖ) amorti dans le temps et dérivé du signal de réglage (_{YL}) du régulateur de la puissance (9), caractérisé par
a) un organe de transfert (12) d'ordre élevé, simulant électriquement le comportement en génération de vapeur du générateur de vapeur (1 et dont l'entrée réçoit le signal de réglage (y_{L});
b) un premier élément différentiateur (11 dont l'entrée positive reçoit le signal de réglage (y_{L}) et dont l'entrée négative est reliée à la sortie de l'organe de transfert (12);
c) un élément de retard (13) du premier ordre simulant approximativement les caractéristiques d'accumulation du générateur de vapeur (1), et dont l'entrée est reliée à la sortie du premier élément différentiateur (11);
d) un second élément différentiateur (14) servant à constituer la grandeur de référence destinée au régulateur de pression (15), et dont l'entrée négative est reliée a la sortie de l'élément de retard (13) qui délivre le signal de correction (pₖ).

## Claims

1. Method for output regulation in a power unit comprising a forced-through-flow steam generator (1), steam turbine (2) and generator (3), in which the electric generator output is adjusted by way of a control action (10) in the energy supply of the steam generator (1), and the steam pressure (p,) before the turbine is adjusted by way of a control action (6) in the steam throughput of the turbine, in which a corrective signal, which is temporally decaying, derived from the manipulated variable of the output regulating circuit, influences the command variable (pₛ) of the pressure regulating circuit, characterised in that the corrective signal is generated when, in a model-like electrical simulation (12, 13) of the controlled system "steam generator", a signal corresponding to the "steam generation behaviour" of the steam generator is subtractively combined with the actuating signal of the energy regulator and the difference signal is delayed corresponding to the store behaviour of the steam generator.

2. Device for output regulation in a power unit comprising a forced-through-flow steam generator (1), steam turbine (2) and generator (3),
-with an output regulator (9) with PID-action, the actuating signal (y_{L}) of which operates actuating elements (10) acting in the energy supply of the steam generator (1),
-with a pressure regulator (15), the actuating signal (y_{T}) of which acts on the turbine inlet valves (6) and to the inputs of which are fed a pressure signal (pᵢ) produced at the output of the steam generator (1) as controlled variable, and as command variable a difference signal formed from the pressure desired value (pₛ) and from the temporally decaying corrective signal (_{Pk}) derived from the actuating signal (y_{L}) of the output regulator (9) characterised by
a) a transfer element (12) of higher degree, electrically simulating the steam generation behaviour of the steam generator (1), the input of which is switched to the actuating signal (y_{L});
b) a first subtracting element (11), the positive input of which is switched to the actuating signal (y_{L}) and the negative input of which is connected to the output of the transfer element (12);
c) a delay element (13) of the first order, simulating by approximation the store behaviour of the steam generator (1), the input of which is connected to the output of the first subtracting element (11),
d) a second subtracting element (14) for forming the command variable for the pressure regulator (15), the negative input of which is connected to the output of the delay element (13) carrying the corrective signal (pₖ).
